# EUROPÄISCHE PATENTSCHRIFT

(11) **EP 0 751 276 B1**
(45) Veröffentlichungstag und Bekanntmachung des Hinweises auf die Patenterteilung: **15.09.1999**
(21) Anmeldenummer: 96109558.5
(22) Anmeldetag: 14.06.1996
(51) Int. Cl.: E06B 3/54

(54) **Isolierglaselement für Fassaden**
Insulating glass element for façades
Elément de verre isolant pour façades

(30) Priorität: 27.06.1995 AT 109495
(43) Veröffentlichungstag der Anmeldung: 02.01.1997
(73) Patentinhaber: SAINT-GOBAIN VITRAGE, 92400 Courbevoie (FR)
(72) Erfinder: Dirisamer, Wolfgang, 4040 Linz (AT); Eckelt, Christian, 4400 Steyr (AT)
(74) Vertreter: Biermann, Wilhelm, Dr.-Ing. (Pat-Ass.)

(56) Entgegenhaltungen:
- WO-A-91/0361

## Beschreibung

Die Erfindung bezieht sich auf ein Isolierglaselement für Fassaden oder dergleichen mit wenigstens zwei unter Zwischenschaltung eines umlaufenden Abstandhalterrahmens miteinander verklebten Einzelglasscheiben und Halteelementen zur lagesicheren Halterung der fassadenaußenseitigen Einzelscheibe an der fassadeninnenseitigen Einzelscheibe.

Um bei Glasfassaden oder anderen Verglasungen die einzelnen Isolierglaselemente ohne die von außen sichtbaren Befestigungsrahmen am Tragwerk montieren zu können, wurde bereits eine Isolierglashalterung vorgeschlagen, die lediglich an den fassadeninnenseitigen Einzelscheiben der Isolierglaselemente angreift, wodurch eine optisch einwandfreie, glatte Außenscheibe erhalten bleibt. Diese Halterungen bestehen dabei aus in der Innenscheibe sitzenden Befestigungsbeschlägen. Die Außenscheibe wird dabei nur über ihre Verklebung kraftschlüssig gehalten. Diese Klebehalterung der Außenscheibe genügt an sich den gestellten Festigkeitsanforderungen, doch wird aus Sicherheitsgründen manchmal eine zusätzliche statische Lastabtragung des Eigengewichtes der Außenscheibe gefordert. Dazu ist es bekannt, die Befestigungsbeschläge bis durch die Außenscheibe hindurchragen zu lassen. Das führt aber wiederum zu einer sichtbaren Befestigung und beeinträchtigt außerdem die Festigkeit des Isolierglaselementes und gefährdet vor allem auch die Dichtheit des Isolierglas-Innenraumes.

Aus der AT-B 396 614 ist es außerdem bekannt, die Außenscheibe mittels hakenförmiger Halteklammern an der Innenscheibe bzw. zusätzlich an den Befestigungsbeschlägen abzustützen. Die Dichtheit der Isolierglasscheibe bleibt dadurch voll erhalten, und die Halterung ist auch nicht von außen sichtbar. Allerdings müssen hier die Stirnseiten der Außenscheibe mit Ausnehmungen versehen werden, was einen entsprechenden Mehraufwand bei der Herstellung mit sich bringt. Hinzu kommt, daß diese Abstützungen nur gemeinsam mit den Befestigungsbeschlägen montiert werden können. Nicht zuletzt stehen die Halteklammern zumindest fassadeninnenseitig über die Isolierglaselemente vor und lassen sich nicht an unterschiedliche Belastungsverhältnisse anpassen.

Der Erfindung liegt die Aufgabe zugrunde, diese Mängel zu beseitigen und ein Isolierglaselement der eingangs geschilderten Art zu schaffen, das sich bei einfachem Konstruktionsaufwand durch eine hohe Montagesicherheit und eine optisch einwandfreie Bauweise auszeichnet.

Die Erfindung löst diese Aufgabe dadurch, daß die Halteelemente als der Höhe nach verlaufende Zuganker ausgebildet sind, wobei die Zuganker aus außerhalb des Abstandhalterrahmens in der Randfuge zwischen den Einzelscheiben verlegten Zugmitteln bestehen, die sich über Ankerstücke an den oberen und unteren Rändern der Einzelscheiben abstützen.

Die Zuganker sind praktisch unsichtbar in der die Randfuge ausfüllenden Dichtungsmasse der Isolierglaselemente eingebettet und erlauben es, Innen- und Außenscheibe des Isolierglaselementes über die Ankerstücke und die diese miteinander verbindenden Zugmittel, beispielsweise Zugstäbe oder Zugseile, gegenseitig zu verspannen, wodurch es zu einer an die jeweiligen Belastungsverhältnisse anpaßbaren integrierten Lastabtragung kommt. Die auf die Außenscheibe einwirkenden Kräfte aus Eigengewicht, Witterung und dergleichen werden so einwandfrei auf die Innenscheibe und über die Innenscheibe auf das Tragwerk abgeleitet, so daß ein optimaler Schutz vor einem vertikalen Abscheren oder Abgleiten der Außenscheibe gewährleistet ist. Da die Klebeverbindung ein horizontales Ausweichen der Glasscheiben verhindert, ist eine stirnseitige Ansenkung der Scheiben für einen formschlüssigen Eingriff der Ankerstücke nicht nötig, und die fassadenaußenseitige Einzelscheibe kann ohne jede Schwächung durch ein Lochen oder Ansenken bleiben. Da die Zuganker außerhalb der Abstandhalterrahmen verlaufen, gibt es auch keinerlei Gefährdung der Dichtheit des Isolierglasinnenraumes, und die Zuganker lassen sich problemlos im Herstellwerk während der Isolierglaselementherstellung in die Randfuge einbringen.

Weisen die Ankerstücke einen in die Randfuge eingreifenden Sockel auf, ergibt sich ein lagesicherer Ansatz dieser Ankerstücke an den Einzelscheibenrändern, und die Ankerstücke können sauber und passend zwischen die Einzelscheiben eingelegt werden.

Besonders vorteilhaft ist es, wenn das Zugmittel an den Ankerstücken gegenüber der scheibenparallelen Mittelebene der Sockel seitlich versetzt angelenkt ist, wobei die Anlenkstellen im unteren Randbereich zur fassadenaußenseitigen Einzelscheibe hin, und im oberen Randbereich zur fassadeninnenseitigen Einzelscheibe hin außermittig liegen, da sich so bei montierten Isolierglaselementen ein zur Vertikalen etwas schräggeneigter Zugkraftverlauf der Zuganker ergibt, der zu einer günstigen Lastabtragung bei den im wesentlichen vertikalen Belastungen führt. Außerdem werden günstige Hebelarmverhältnisse im Bereich der Ankerstücke bei deren Abstützung an den Einzelscheibenrändern erreicht.

In der Zeichnung ist der Erfindungsgegenstand beispielsweise veranschaulicht, und zwar zeigen
- Fig. 1: ein erfindungsgemäßes Isolierglaselement in der Vorderansicht, und
- Fig. 2: das Isolierglaselement in teilgeschnittener Seitenansicht.

Das Isolierglaselement 1 besteht aus zwei unter Zwischenlage eines umlaufenden Abstandhalterrahmens 2 und unter Freilassung eines luft- oder gasgefüllten Innenraumes 3 miteinander verklebten Einzelscheiben 4, 5. Die fassadenaußenseitige Einzelscheibe 4 ist eine monolithische Einfachscheibe, und die fassadeninnenseitige Einzelscheibe 5 eine Verbundglasscheibe. Zur Montage des Isolierglaselementes 1 im Zuge der Fassadenherstellung an einem nicht weiter dargestellten Tragwerk sind vorzugsweise in den Eckbereichen des Isolierglaselementes Befestigungsbeschläge 6 angeordnet, die lediglich in der fassadeninnenseitigen Einzelscheibe 5 sitzen und daher eine von außen praktisch unsichtbare Halterung des Isolierglaselementes 1 mit sich bringen.

Um die fassadenaußenseitige Einzelscheibe 4 zusätzlich mechanisch vor einem Abstürzen abzusichern, sind Sicherungsanker in Form von Zugankern 7 vorgesehen, und zwar zur symmetrischen Lastabtragung zwei der Höhe nach verlaufenden Zuganker 7. Diese Zuganker 7 bestehen jeweils aus einem Zugstab 8, der außerhalb des Abstandhalterrahmens 2 in der Randfuge 9 zwischen den Einzelscheiben 4, 5 verläuft und hier in der die Fuge ausfüllenden Dichtungsmasse 10 eingebettet ist. An beiden Enden ist der Zugstab 8 an Ankerstücken 11 angelenkt, die sich an den oberen und unteren Rändern der Einzelscheiben 4,5 abstützen. Die Ankerstücke 11 greifen mit einem Sockel 12 in die Randfuge 9 ein und bieten außermittige Anlenkstellen 13 für den Zugstab 8, was zu einem im Querschnitt der Randfuge etwa diagonalen Verlauf des Zugstabes führt.

Die Zuganker 7 bringen eine gegenseitige Verspannung der Einzelscheiben 4, 5 mit sich, wodurch es zu einer mechanischen Absturzsicherung der fassadenaußenseitigen Einzelscheiben 4 kommt. Es entsteht eine integrierte Lastabtragung für die auf die Einzelscheibe 4 einwirkenden Kräfte und damit eine von der eigentlichen Befestigung des Isolierglaselementes 1 an einem Tragwerk unabhängige Absturzsicherung für die Außenscheibe.

## Patentansprüche

1. Isolierglaselement für Fassaden oder dergleichen mit wenigstens zwei unter Zwischenschaltung eines umlaufenden Abstandhalterrahmens miteinander verklebten Einzelglasscheiben und Halteelementen zur lagesicheren Halterung der fassadenaußenseitigen Einzelscheibe an der fassadeninnenseitigen Einzelscheibe, **dadurch gekennzeichnet**, daß die Halteelemente als der Höhe nach verlaufende Zuganker (7) ausgebildet sind, wobei die Zuganker (7) aus außerhalb des Abstandhalterrahmens (2) in der Randfuge (9) zwischen den Einzelscheiben (4,5) verlegten Zugmitteln (8) bestehen, die sich über Ankerstücke (11) an den oberen und unteren Rändern der Einzelscheiben (4,5) abstützen.

2. Isolierglaselement nach Anspruch 1, dadurch gekennzeichnet, daß die Ankerstücke (11) einen in die Randfuge (9) eingreifenden Sockel (12) aufweisen.

3. Isolierglaselement nach Anspruch 2, dadurch gekennzeichnet, daß das Zugmittel (8) an den Ankerstücken (11) gegenüber der scheibenparallelen Mittelebene der Sockel (12) seitlich versetzt angelenkt ist, wobei die Anlenkstellen (13) im unteren Randbereich zur fassadenaußenseitigen Einzelscheibe (4) hin und im oberen Randbereich zur fassadeninnenseitigen Einzelscheibe (5) hin außermittig liegen.

## Claims

1. Insulating glass element for facades or the like, with at least two individual glass panes, which are bonded together with interposition of an encircling spacer frame, and mounting elements for positionally secure mounting of the individual pane at the facade outer side to the individual pane at the facade inner side, characterised in that the mounting elements are constructed as tie rods (7) extending in height direction, wherein the tie rods (7) consist of tensioning means (8) which are laid from outside the spacer frame (2) into the edge gap (9) between the individual panes (4, 5) and which are supported at the upper and lower edges of the individual panes (4, 5) by way of anchoring members (11).

2. Insulating glass element according to claim 1, characterised in that the anchoring members (11) have a spigot (12) engaging in the edge gap (9).

3. Insulating glass element according to claim 2, characterised in that the tensioning means (8) is pivoted at the anchoring members (11) to be laterally offset relative to the centre plane, which is parallel to the panes, of the spigots (12), wherein the pivot locations (13) lie eccentrically in the lower edge region towards the individual pane (4) at the facade outer side and eccentrically in the upper edge region towards the individual pane (5) at the facade inner side.

## Revendications

1. Elément verrier isolant pour façades ou analogues comprenant au moins deux feuilles de verre collées l'une à l'autre par interposition d'un cadre d'espacement périphérique et des éléments de retenue pour la fixation à demeure de la feuille de verre située du côté extérieur de la façade à la feuille de verre située du côté intérieur de la façade, caractérisé en ce que les éléments de retenue sont conçus comme des tirants (7) s'étendant selon la hauteur, lesquels consistent en moyens de traction (8) disposés à l'extérieur du cadre d'espacement (2) dans le joint périphérique (9) qui sépare les feuilles de verre (4, 5) et prenant appui, par l'intermédiaire de pièces d'ancrage (11) sur les bords supérieurs et inférieurs des feuilles de verre (4, 5).

2. Elément verrier isolant suivant la revendication 1, caractérisé en ce que les pièces d'ancrage (11) comportent un socle (12) s'engageant dans le joint périphérique (9).

3. Elément verrier isolant suivant la revendication 2, caractérisé en ce que le moyen de traction (8) est articulé aux pièces d'ancrage (11) en étant décalé latéralement par rapport au plan médian du socle (12) parallèle à la vitre, les points d'articulation (13) étant excentrés dans la zone marginale inférieure en direction de la feuille de verre (4) située du côté extérieur de la façade et dans la zone marginale supérieure en direction de la feuille de verre (5) située du côté intérieur de la façade.
